# FASCICULE DE BREVET EUROPEEN

(11) **EP 0 538 142 B1**
(45) Date de publication et mention de la délivrance du brevet: **02.08.1995**
(21) Numéro de dépôt: 92402842.6
(22) Date de dépôt: 16.10.1992
(51) Int. Cl.: A61H 15/00

(54) **Appareil de massage à rouleaux**
Rollenmassagegerät
Roller massage device

(30) Priorité: 18.10.1991 FR 9112889
(43) Date de publication de la demande: 21.04.1993
(73) Titulaire: SEB S.A., F-21260 Selongey (FR)
(72) Inventeur: Bontoux, Daniel, F-69230 Saint Genis Laval (FR); Berthier, Jean, F-60400 Villefranche sur Saone (FR)
(74) Mandataire: Michelet, Alain

(56) Documents cités:
- EP-A- 0 233 758
- DE-C- 841 207
- FR-A- 604 602
- FR-A- 727 291
- FR-A- 934 070
- FR-A- 1 590 131
- FR-A- 2 509 171
- FR-A- 2 579 100
- US-A- 3 297 024
- US-A- 3 662 748

## Description

La présente invention concerne un appareil de massage de la peau du type à action mécanique comportant en combinaison des moyens de décollement du tissu conjonctif sous cutané, agissant simultanément à des moyens de brassage des parois internes dudit tissu conjonctif.

Dans le passé il était connu de décoller le tissu conjonctif soit par des ventouses soit par jet d'air pulsé ou encore par des moyens vibrants ou encore par écrasement entre deux rouleaux, cette opération de décollement du tissu précédant celle de massage manuel qui assure le brassage des parois internes du tissu.

Le brevet français n° 1 590 131 propose de remplacer l'opération de décollement et de brassage manuel par des moyens mécaniques associés et décrit un appareil de massage qui comporte en combinaison des moyens de succion provoquant le décollement du tissu conjonctif et des moyens de pression qui permettent la mise en contact des parois internes dudit tissu conjonctif, ces derniers moyens étant dynamiques afin d'assurer le brassage interne dans cette position.

De tels moyens, s'ils ont contribué au progrès technique dans ce domaine d'application, présentent néanmoins un certain nombre d'inconvénients.

En effet la succion provoquant l'aspiration de la peau est engendrée par une pompe à vide reliée par un tuyau souple à une conduite débouchant dans une alvéole de l'appareil, dans laquelle se loge la peau par aspiration et qui est disposée entre deux rouleaux d'entraînement aptes à brasser le pli de peau ainsi formé.

En fait cette aspiration s'effectue à l'encontre de l'action des rouleaux et provoque un glissement réciproque des parois conjonctives des tissus sous-cutanés.

Dans un tel système l'action des rouleaux sur la peau ne s'effectue qu'à l'encontre de la force d'aspiration qui est forcement limitée et qui procure un massage trop doux dans certain cas.

De plus on comprend bien qu'un tel dispositif employant une pompe à vide est forcément onéreux et encombrant.

Egalement il nécessite l'adjonction d'un tuyau souple d'aspiration, qui s'ajoutant au fil électrique d'alimentation du moteur d'entraînement du rouleau, conduit à l'obtention d'un appareil de manutention mal-aisée.

La présente invention vise à remédier à ces différents inconvénients et concerne à cet effet un appareil de massage de la peau selon la revendication 1.

Le pli cutané ainsi formé entre les deux rouleaux se déplace sur la peau en même temps que l'appareil et dans le même sens que celui-ci, ce qui produit un effet de massage particulièrement efficace. Cet effet de massage est obtenu à l'aide de moyens très simples, sans aspiration et de mise en oeuvre très commode pour l'utilisateur.

La description qui va suivre en regard des dessins annexés, donnée à titre d'exemple non limitatif, fera mieux comprendre comment l'invention est réalisée:
- la figure 1 est une vue en coupe transversale d'un appareil de massage selon l'invention ;
- la figure 2 est une vue en coupe selon la ligne brisée II/II de la figure 1 ;
- la figure 3 est une vue en coupe selon la ligne III/III de la figure 1 ;
- la figure 4 est une vue en coupe selon la ligne IV/IV de la figure 3 ;
- la figure 5 est une vue en coupe selon la ligne V/V de la figure 3 ;
- les figures 6 à 8 sont des vues en coupe transversale simplifiées montrant la cinématique de fonctionnement de l'appareil pour un décollement et un brassage du tissu.

Selon un mode de réalisation préférentiel l'appareil de massage 1, désigné dans son ensemble, est constitué d'un boîtier 2 ergonomiquement conçu pour une bonne prise en main par l'utilisateur et renfermant vers l'avant AV un premier rouleau menant 3 et vers l'arrière AR un second rouleau mené 4.

Les rouleaux avant et arrière 3 et 4 sont disposés de manière sensiblement parallèle entre deux paliers respectivement 3A, 3B et 4A, 4B solidaires d'un élément du boîtier 2.

Selon l'invention, l'appareil comporte des moyens de décollement et de brassage constitués précisément par les rouleaux avant 3 et arrière 4. Le rouleau 3 constitue un rouleau menant grâce à un moteur électrique d'entraînement 5 agissant sur lui par l'intermédiaire d'un train d'engrenages démultiplicateur 6, désignés dans leur ensemble.

Ce train est constitué schématiquement de la manière suivante:
- un pignon moteur A entraîne un pignon B
- le pignon B entraîne le pignon C
- le pignon C entraîne le pignon D qui est disposé librement sur le même axe X-X′ sue le pignon B
- le pignon D entraîne le pignon E qui est disposé librement sur le même axe Y-Y′ que le pignon C
- le pignon E entraîne le pignon F
- le pignon F entraîne le pignon G
- le pignon G entraîne le pignon H qui en liaison avec le rouleau 3 par l'intermédiaire des moyens 7 sur le même axe Z Z′ dudit rouleau 3.

Les diamètres et les dentures des pignons A à G sont déterminés en fonction du rapport de démultiplication recherché.

En tout état de cause ce rapport sera tel à obtenir une vitesse de rotation du rouleau 3 supérieure à celle du rouleau 4.

Par conséquent le rouleau 3 est menant selon un sens de rotation F₁ identique au sens de rotation F₂ du rouleau 4 lorsqu'il est mené, lors d'un déplacement F de l'appareil, par l'intermédiaire d'un pli glissant cutané 8, qui se forme entre lesdits rouleaux 3 et 4 et se loge dans une cuvette appropriée 9 ménagée sous l'appareil 1, dès la mise en marche de celui-ci.

En l'occurrence, la différence de vitesse de rotation entre les rouleaux avant 3 et arrière 4 est obtenue par un freinage permanent du rouleau mené 4 par l'intermédiaire de moyens de friction 10 agissant sur ce dernier 4 selon un coefficient de frottement déterminé.

Ces moyens de friction 10 sont constitués par un disque 11 solidaire en rotation dudit rouleau 4 par l'intermédiaire d'un pignon 12 en liaison avec le rouleau 4 par des moyens 13 disposé sur son axe W-W′.

Le disque 11 est mobile en translation suivant un jeu déterminé sur un axe 14, pour venir en appui librement sur une garniture fixe 15 formant un patin de freinage, par l'intermédiaire d'un organe élastique de poussée 16, tel que rondelle élastique ou ressort, taré en fonction du coefficient de friction à obtenir et ayant un rôle de compensateur automatique d'usure de la garniture 15. Le rouleau arrière mené 4 et le rouleau avant menant 3 sont disposés suivant un entraxe variable entre une distance L correspondant à une première position de pincement du pli 8 et une distance L′ correspondant à une seconde position de pincement , moins forte, dudit pli 8. Ceci est obtenu grâce à des moyens de réglage 17 (figure 4) disposés, au moins pour partie, sur le rouleau arrière 4 et qui sont constitués par des lumières 18 ménagées en vis-à-vis sur deux parois d'extrémité opposées 19 articulées sur le carter 2 par la chape 23. Les lumières 18 comportent dans le présent cas deux encoches de réglage 20 et 21 décalées entre elles angulairement et susceptibles de constituer tour à tour un palier 4A à un arbre de rotation 22 du rouleau arrière 4.

Bien entendu, d'autres moyens sont possibles pour régler l'entraxe entre les deux rouleaux.

Comme on peut le constater à la comparaison des figures 2 et 3 la longueur du rouleau avant 3 offre une voie plus importante que celle du rouleau arrière 4.

Les rouleaux avant 3 et arrière 4 sont constitués par une succession d'éléments d'entraînement dentés 3C, 4C de profil longitudinal incurvé, dont la section transversale s'inscrit dans un cercle et comportant un logement axial 23, 24 de forme correspondant à un carré d'entraînement 23A, 24A formé par l'arbre même du rouleau 3, 4 correspondant, sur lequel sont enfilés lesdits éléments dentés 3C, 4C.

Les éléments dentés d'entraînement 3C formant le rouleau avant menant 3 sont décalés entre eux de manière à ce que chacune des dents 3D de l'un soit disposée entre deux dents consécutives (3D) de l'autre.

Les éléments dentés d'entraînement 4C formant le rouleau arrière 4 peuvent également être décalés entre eux.

Le fonctionnement de l'appareil est basé sur le principe suivant: le rouleau avant 3 tournant plus vite que le rouleau arrière 4, pour un sens F de déplacement imposé, il est obtenu simultanément par friction, d'une part le décollement du tissu pour la constitution d'un pli cutané 8 entre lesdits rouleaux 3, 4, et d'autre part le brassage du pli 8 ainsi formé au cours d'un déplacement en translation de l'appareil 1 selon F, ayant pour effet de provoquer le glissement continu dudit pli 8 entre les rouleaux 3, 4 pour le massage d'un zone de peau correspondante.

La mise en oeuvre d'un tel appareil de massage s'effectue de la manière suivante:
- on met sous tension le moteur 5 ayant pour effet de faire tourner le rouleau avant 3 dans le sens F₁,
- on pose selon le sens F₃ le rouleau arrière 4, qui est freiné et pour l'instant immobile, sur la peau 8A (figure 6),
- on bascule l'appareil 1 en rotation selon le sens F₄ mettant en contact le rouleau avant 3 avec la peau pour initier la formation du pli 8, par son entraînement selon F₁ (figure 7)
- la formation complète du pli 8 constituera l'organe d'entraînement par friction du rouleau freiné 4 selon le sens F₂ identique à F₁ pour un sens de déplacement F de l'appareil (figure 8).

Dans une version simplifiée de l'invention, le rouleau situé à l'arrière de l'appareil est remplacé par un organe présentant une surface fixe destinée à prendre appui sur la peau et adaptable pour réaliser un effet de friction avec cette peau.

Dans une autre version, le rouleau arrière est entraîné en rotation à une vitesse inférieure à celle du moteur 5 qui entraîne le rouleau 3 situé à l'avant. Il en résulte également un effet de freinage formant le pli cutané entre les deux rouleaux.

Dans une autre variante, le rouleau arrière est remplacé par deux rouleaux entraînés en rotation par contact avec la peau, les axes de ces deux rouleaux formant entre eux un angle obtus. Cette disposition engendre lors du déplacement de l'appareil, une friction avec la peau qui forme le pli cutané recherché.

## Revendications

1. Appareil de massage (1) de la peau comportant un boîtier (2) susceptible d'être tenu à la main pour déplacer l'appareil sur la peau, ce boîtier (2) portant sur sa face adjacente à la peau un rouleau (3) et un organe (4), des moyens étant prévus pour réaliser entre le rouleau (3) et l'organe (4) lors du déplacement de l'appareil, un pli cutané (9) faisant saillie vers l'intérieur de l'appareil, le rouleau (3) situé à l'avant suivant le sens (F) de déplacement de l'appareil étant entraîné en rotation par un moteur électrique (5) logé à l'intérieur du boîtier (2), l'organe (4) situé à l'arrière de l'appareil étant adapté pour prendre appui sur la peau et produire un effet de freinage suffisant pour former ledit pli cutané (9) entre le rouleau (3) et l'organe (4), cet organe (4) étant un rouleau entraîné en rotation, caractérisé en ce que des moyens sont prévus pour freiner ledit rouleau (4) suffisamment pour former ledit pli cutané (9), ces moyens de freinage étant constitués par des moyens de friction (10) agissant sur ledit rouleau (4) selon un coefficient de friction déterminé.

2. Appareil selon la revendication 1, caractérisé en ce que les moyens de friction (10), pour freiner le rouleau (4), sont constitués par un disque (11) solidaire en rotation dudit rouleau (4), mais mobile en translation pour venir en appui sur une garniture fixe (15) formant un patin de freinage, par l'intermédiaire d'un organe élastique de poussée (16), taré en fonction du coefficient de friction à obtenir et ayant un rôle de compensateur automatique d'usure de la garniture (15).

3. Appareil selon l'une des revendications 1 ou 2, caractérisé en ce que le rouleau arrière (4) et le rouleau avant menant (3) sont disposés suivant un entraxe variable en fonction du pincement à obtenir par des moyens de réglage.

4. Appareil selon la revendication 3, caractérisé en ce que lesdits moyens de réglage sont disposés sur le rouleau arrière (4) et sont constitués par des lumières (18) ménagées en vis-à-vis sur deux parois d'extrémité opposées (19) du boîtier de protection (2) de l'appareil (1) et comportant au moins deux encoches de réglage (20, 21) décalées entre elles angulairement et susceptibles de constituer tour à tour un palier (4A) à un arbre de rotation (22) du rouleau arrière (4).

5. Appareil selon l'une des revendications 1 à 4, caractérisé en ce que la longueur du rouleau avant (3) présente une voie plus importante que celle du rouleau arrière (4).

6. Appareil selon l'une des revendications 1 à 5, caracterisé en ce que les rouleaux avant (3) et arrière (4) sont constitués par une succession d'éléments d'entraînement dentés (3C, 4C) de profil longitudinal incurvé, dont la section transversale s'inscrit dans un cercle et comportant un logement axial (23, 24) de forme correspondante à un carré d'entraînement (23A, 24A) formé par l'arbre même du rouleau (3, 4) correspondant, sur lequel sont enfilés lesdits éléments dentés (3C, 4C).

7. Appareil selon la revendication 6, caractérisé en ce que les éléments dentés d'entraînement (3C) formant le rouleau avant menant (3) sont décalés entre eux de manière à ce que chacune des dents (3D) de l'un soit disposée entre deux dents consécutives (3D) de l'autre.

8. Appareil selon l'une des revendications 1 à 7, caractérisé en ce que le rouleau avant menant (3) est entraîné en rotation par le moteur électrique (5) et par l'intermédiaire d'un train d'engrenages démultiplicateurs (6).

9. Appareil selon la revendication 1, caractérisé en ce que l'organe (4) présente une surface fixe destinée à prendre appui sur la peau et adaptée pour réaliser un effet de friction avec cette peau.

10. Appareil selon la revendication 1, caractérisé en ce que l'organe (4) est un rouleau entraîné en rotation à une vitesse inférieure à celle du moteur (5) qui entraîne le rouleau (3) situé à l'avant.

11. Appareil selon la revendication 1, caractérisé en ce que l'organe (4) est constitué par deux rouleaux entraînés en rotation par contact avec la peau, les axes de ces deux rouleaux formant entre eux un angle obtus.

## Claims

1. Skin massage device (1) comprising a casing (2) liable to be handled with the hand in order to move the device on the skin, said casing (2) having on the face thereof adjacent to the skin a roller (3) and an element (4), means being provided to have between the roller (3) and the element (4) during the displacement of the device a cutaneous pinch (9) protruding towards the inside of the device, the roller (3) located in front according to the displacement direction (F) of the device being rotary moved by an electric motor (5) housed inside the casing (2), the element (4) located at the rear of the device being fitted to bear on the skin and to produce an enough braking action to make said cutaneous pinch (9) between the roller (3) and the element (4), said element (4) being a rotary driven roller, characterized in that means are provided to brake enough said roller (4) to make said cutaneous pinch (9), said braking means comprising friction means (10) acting on said roller (4) according to a determinated friction coefficient.

2. Device according to claim 1, characterized in that the friction means (10) in order to brake the roller (4) comprise a disc (11) rotary integral with said roller (4) but translation movable in order to bear against a fixed lining (5) making a braking pad via a pushing spring element (16) loaded according to the involved friction coefficient and acting as a lining wear automatic compensation means (15).

3. Device according to anyone of claims 1 or 2, characterized in that the rear roller (4) and the front drive roller (3) are located according to a variable spacing according to the required involved pinching of the adjusting means.

4. Device according to claim 3, characterized in that said adjusting means are provided on the rear roller (4) and comprise apertures (18) located in opposition on two opposed end walls (19) of the protection casing (2) of the device (1) and having at least two adjusting notches (20,21) angularly offset and liable to provide one to another a bearing (4A) for a rotating shaft (22) of the rear roller (4).

5. Device according to any one of claims 1 to 4, characterized in that the front roller length (3) implies a broader path than the one of the rear roller (4).

6. Device according to any one of claims 1 to 5, characterized in that the front roller (3) and the rear roller (4) are formed of a series of toothed driving elements (3C,4C) with a longitudinal bent profile, the cross section of which is inscribed in a circle, and having an axial housing (23,24) with a shape corresponding to a driving square (23A,24A) made by the proper shaft of the corresponding roller (3,4) on which are provided said toothed elements (3C,4C).

7. Device according to claim 6, characterized in that the driving teeth elements (3C) making the driving front roller (3) are offset therebetween in order that each of the teeth (3D) of one is provided between two successive teeth (3D) of the other.

8. Device according to any one of claims 1 to 7, characterized in that the driving front roller (3) is rotary driven by the electric motor (5) and via a demultiplicating gear assembly (6).

9. Device according to claim 1, characterized in that the element (4) has a fixed surface liable to bear on the skin and able to provide a friction action with said skin.

10. Device according to claim 1, characterized in that the element (4) is a rotary driven roller with a speed less than that of the motor (5) which drives the front roller (3).

11. Device according to claim 1, characterized in that the element (4) comprises two rotary driven rollers in contact with the skin, the axes of said two rollers forming together an obtuse angle.

## Patentansprüche

1. Massagegerät (1) für die Haut, welches ein Gehäuse (2) umfaßt, das geeignet ist, zum Verschieben des Gerätes auf der Haut in der Hand gehalten zu werden, wobei dieses Gehäuse (2) auf der der Haut benachbarten Seite eine Rolle (3) und eine Einrichtung (4) trägt, wobei Mittel vorgesehen sind, um beim Verschieben des Geräts zwischen der Rolle (3) und der Einrichtung (4) eine Hautfalte (9) zu schaffen, die zum Inneren des Geräts hin vorsteht, wobei die in Richtung (F) der Verschiebung des Geräts vorn angeordnete Rolle (3) von einem Elektromotor (5), der im Inneren des Gehäuses (2) untergebracht ist, zu einer Drehung angetrieben wird, wobei die hinten am Gerät angeordnete Einrichtung (4) angepaßt ist, auf der Haut aufzuliegen und eine Bremswirkung zu erzeugen, die ausreicht, die genannte Hautfalte (9) zwischen der Rolle (3) und der Einrichtung (4) zu bilden, wobei diese Einrichtung (4) eine drehangetriebene Rolle ist, dadurch gekennzeichnet, daß Mittel vorgesehen sind, um die genannte Rolle (4) ausreichend abzubremsen, um die genannte Hautfalte (9) zu bilden, wobei diese Bremsmittel aus Reibungsmitteln (10) bestehen, die auf die genannte Rolle (4) entsprechend einem bestimmten Reibungskoeffizienten wirken.

2. Gerät nach Anspruch 1, dadurch gekennzeichnet, daß die Reibungsmittel (10) zum Abbremsen der Rolle (4) aus einer Scheibe (11) bestehen, die in der Drehung von der genannten Rolle (4) abhängig ist, aber translatorisch beweglich ist, um auf einer feststehenden Ausrüstung (15) zur Anlage zu kommen, welche mittels einer elastischen Druckeinrichtung (16) einen Bremsschuh bildet, die in Abhängigkeit des zu erreichenden Reibungskoeffizienten austariert ist und die Funktion eines automatischen Kompensators für die Abnutzung der Ausrüstung (15) hat.

3. Gerät nach einem der Ansprüche 1 oder 2, dadurch gekennzeichnet, daß die hintere Rolle (4) und die führende vordere Rolle (3) entsprechend einem Achsabstand angeordnet sind, der in Abhängigkeit des durch Einstellmittel zu erreichenden Klemmens variabel ist.

4. Gerät nach Anspruch 3, dadurch gekennzeichnet, daß die genannten Einstellmittel auf der hinteren Rolle (4) angeordnet sind und aus Schlitzen (18) bestehen, die einander gegenüber in zwei gegenüberliegenden Endwänden (19) des Schutzgehäuses (2) des Geräts (1) ausgespart sind und wenigstens zwei Einstellkerben (20, 21) umfassen, die untereinander winkelversetzt und geeignet sind, wechselweise ein Lager (4A) für eine Drehachse (22) der hinteren Rolle (4) zu bilden.

5. Gerät nach einem der Ansprüche 1 bis 4, dadurch gekennzeichnet, daß die Länge der vorderen Rolle (3) eine umfangreichere Bahn bietet als die der hinteren Rolle (4).

6. Gerät nach einem der Ansprüche 1 bis 5, dadurch gekennzeichnet, daß die vordere (3) und hintere (4) Rolle aus einer Folge von gezahnten Antriebselementen (3C, 4C) mit in Längsrichtung gekrümmter Kontur bestehen, deren Querschnitt einem Kreis einbeschrieben ist, und die eine axiale Aufnahme (23, 24) für einen Antriebsvierkant (23A, 24A) entsprechender Form umfassen, welcher von derselben Welle der entsprechenden Rolle (3, 4) gebildet ist, auf welcher die genannten gezahnten Elemente (3C, 4C) aufgereiht sind.

7. Gerät nach Anspruch 6, dadurch gekennzeichnet, daß die die führende vordere Rolle bildenden, gezahnten Antriebselemente (3C) untereinander in der Weise versetzt sind, daß jeder der Zähne (3D) des einen zwischen zwei aufeinanderfolgenden Zähnen (3D) des anderen angeordnet ist.

8. Gerät nach einem der Ansprüche 1 bis 7, dadurch gekennzeichnet, daß die führende vordere Rolle (3) von dem Elektromotor (5) mittels eines Untersetzungsgetriebes drehangetrieben wird.

9. Gerät nach Anspruch 1, dadurch gekennzeichnet, daß die Einrichtung (4) eine feststehende Oberfläche bietet, die dazu bestimmt ist, auf der Haut aufzuliegen, und angepaßt ist, einen Reibungseffekt mit dieser Haut zu erreichen.

10. Gerät nach Anspruch 1, dadurch gekennzeichnet, daß die Einrichtung (4) eine mit geringerer Geschwindigkeit als derjenigen des Motors (5), der die vorn befindliche Rolle (3) antreibt, drehangetriebene Rolle ist.

11. Gerät nach Anspruch 1, dadurch gekennzeichnet, daß die Einrichtung (4) aus zwei durch den Kontakt mit der Haut drehangetriebenen Rollen besteht, wobei die Achsen dieser beiden Rollen miteinander einen stumpfen Winkel bilden.
